# EUROPÄISCHE PATENTSCHRIFT

(11) **EP 1 913 980 B1**
(45) Veröffentlichungstag und Bekanntmachung des Hinweises auf die Patenterteilung: **14.01.2009**
(21) Anmeldenummer: 06122588.4
(22) Anmeldetag: 19.10.2006
(51) Int. Cl.: A62C 39/00

(54) **Inertisierungsvorrichtung mit Sicherheitseinrichtung**
Inerting device with safety device
Dispositif pour l'inertisation avec dispositif de securite

(43) Veröffentlichungstag der Anmeldung: 23.04.2008
(73) Patentinhaber: Amrona AG, 6302 Zug (CH)
(72) Erfinder:
(74) Vertreter: Rupprecht, Kay

(56) Entgegenhaltungen:
- EP-A- 1 683 548
- WO-A-03/066169
- DE-A1- 19 811 851
- US-A1- 2001 029 750

## Beschreibung

Die vorliegende Erfindung betrifft eine Inertisierungsvorrichtung zum Einstellen und Halten vorgebbarer Inertisierungsniveaus in einem zu überwachenden Schutzraum, wobei die Inertisierungsvorrichtung eine ansteuerbare Inertgasanlage zum Bereitstellen von Inertgas, ein mit der Inertgasanlage verbundenes Zufuhrrohrsystem, welches mit dem Schutzraum verbindbar ist, um das von der Inertgasanlage bereitgestellte Inertgas dem Schutzraum zuzuführen, und eine Inertgasanlagen-Steuereinheit aufweist, welche ausgelegt ist, die Inertgasanlage derart anzusteuern, dass eine von der Inertgasanlage bereitgestellte Inertgasrate einen Wert annimmt, der zum Einstellen und/oder Halten eines ersten vorgebbaren Inertisierungsniveaus in dem Schutzraum geeignet ist.

Eine solche Inertisierungsvorrichtung ist dem Grunde nach aus dem Stand der Technik bekannt. Beispielsweise ist in der deutschen Patentschrift DE 198 11 851 C2 eine Inertisierungsvorrichtung zur Minderung des Risikos und zum Löschen von Bränden in geschlossenen Räumen beschrieben. Das bekannte System ist dabei ausgelegt, den Sauerstoffgehalt in einem umschlossenen Raum (nachfolgend "Schutzraum" genannt) auf ein vorab festlegbares Grundinertisierungsniveau abzusenken, und im Falle eines Brandes den Sauerstoffgehalt rasch auf ein bestimmtes Vollinertisierungsniveau weiter abzusenken, um somit eine effektive Löschung eines Brandes bei möglichst geringer Lagerkapazität für Inertgasflaschen zu ermöglichen. Hierzu weist die bekannte Vorrichtung eine mittels einer Steuereinheit ansteuerbare Inertgasanlage sowie ein mit der Inertgasanlage und dem Schutzraum verbundenes Zufuhrrohrsystem auf, über welches das von der Inertgasanlage bereitgestellte Inertgas dem Schutzraum zugeführt wird. Als Inertgasanlage kommt entweder eine Stahlflaschenbatterie, in welcher das Inertgas komprimiert gelagert ist, oder eine Anlage zum Erzeugen von Inertgasen in Frage.

Allgemein beruht die Wirkungsweise einer Inertisierungsvorrichtung zur Minderung des Risikos und zum Löschen von Bränden in geschlossenen Räumen auf der Kenntnis, dass in geschlossenen Räumen, die nur gelegentlich von Mensch oder Tier betreten werden und deren Einrichtungen sensibel auf Wassereinwirkung reagieren, der Brandgefahr dadurch begegnet werden kann, dass die Sauerstoffkonzentration in dem betroffenen Bereich im Normalfall auf einen Wert von beispielsweise etwa 12 Vol.-% dauerhaft abgesenkt wird. Bei dieser Sauerstoffkonzentration können die meisten brennbaren Materialien nicht mehr brennen. Haupteinsatzgebiet sind insbesondere EDV-Bereiche, elektrische Schalt- und Verteilerräume, umschlossene Einrichtungen sowie Lagerbereiche mit hochwertigen Wirtschaftsgütern.

Die bei dem Inertisierungsverfahren resultierende Präventions- bzw. Löschwirkung beruht auf dem Prinzip der Sauerstoffverdrängung. Die normale Umgebungsluft besteht bekanntlich zu 21 Vol.-% aus Sauerstoff, zu 78 Vol.-% aus Stickstoff und zu 1 Vol.-% aus sonstigen Gasen. Um in einem Schutzraum das Risiko der Entstehung eines Brandes wirksam zu verringern, wird die Stickstoffkonzentration in dem betreffenden Raum durch Einleiten von Inertgas, wie beispielsweise Stickstoff, weiter erhöht und damit der Sauerstoffanteil verringert. Im Hinblick auf die Brandlöschung ist es bekannt, dass eine Löschwirkung einsetzt, wenn der Sauerstoffanteil unter 15 Vol.-% absinkt. Abhängig von den in dem Schutzraum vorhandenen brennbaren Materialien kann ein weiteres Absenken des Sauerstoffanteils auf beispielsweise 12 Vol.-% erforderlich sein. Anders ausgedrückt bedeutet dies, dass durch eine Dauerinertisierung des Schutzraumes auf einem so genannten "Grundinertisierungsniveau", bei welchem der Sauerstoffanteil in der Raumluft unter beispielsweise 15 Vol.-% abgesenkt ist, auch das Risiko der Entstehung eines Brandes in dem Schutzraum in effektiver Weise vermindert werden kann.

Unter dem hierin verwendeten Begriff "Grundinertisierungsniveau" ist allgemein ein im Vergleich zum Sauerstoffgehalt der normalen Umgebungsluft reduzierter Sauerstoffgehalt in der Raumluft des Schutzraumes zu verstehen, wobei allerdings dieser reduzierte Sauerstoffgehalt im Prinzip noch keinerlei Gefährdung von Personen oder Tieren bedeutet, so dass diese den Schutzraum mit gewissen Vorsichtsmaßnahmen noch betreten können. Wie bereits angedeutet, dient das Einstellen eines Grundinertisierungsniveaus, welches im Unterschied zu dem so genannten "Vollinertisierungsniveau" nicht einem derart reduzierten Sauerstoffanteil entsprechen muss, bei welchem bereits eine wirksame Brandlöschung eintritt, in erster Linie dazu, das Risiko der Entstehung eines Brandes in dem Schutzraum zu reduzieren. Das Grundinertisierungsniveau entspricht - abhängig von den Umständen des Einzelfalls - einem Sauerstoffgehalt von beispielsweise 13 Vol.-% bis 15 Vol.

Hingegen ist unter dem Begriff "Vollinertisierungsniveau" ein im Vergleich zum Sauerstoffgehalt des Grundinertisierungsniveaus weiter reduzierter Sauerstoffgehalt zu verstehen, bei welchem die Entflammbarkeit der meisten Materialien bereits soweit herabgesetzt ist, dass sich diese nicht mehr entzünden können. Abhängig von der in dem betroffenen Schutzraum vorhandenen Brandlast liegt das Vollinertisierungsniveau in der Regel bei 11 Vol.-% bis 12 Vol.-% Sauerstoffkonzentration.

Obwohl der dem Grundinertisierungsniveau entsprechende reduzierte Sauerstoffgehalt in der Raumluft des Schutzraumes im Prinzip noch keinerlei Gefährdung von Personen oder Tieren bedeutet, so dass diese den Schutzraum zumindest kurzzeitig ohne größere Beschwernisse, beispielsweise ohne Atemschutz, betreten können, sind bei der Begehung eines auf einem Grundinertisierungsniveau dauerinertisierten Raumes gewisse national vorgeschriebene Sicherheitsmaßnahmen zu beachten, da grundsätzlich der Aufenthalt in einer reduzierten Sauerstoffatmosphäre zu einem Sauerstoffmangel führen kann, was unter Umständen physiologische Auswirkungen auf den menschlichen Organismus hat. Diese Sicherheitsmaßnahmen sind in den jeweiligen nationalen Vorschriften festgelegt und hängen insbesondere von dem Betrag des reduzierten Sauerstoffgehalts ab, der dem Grundinertisierungsniveau entspricht.

In der nachfolgend angegebenen Tabelle 1 sind diese Auswirkungen auf den menschlichen Organismus und auf die Brennbarkeit von Materialien angegeben.

Um die hinsichtlich der Begehbarkeit des Schutzraumes durch die nationalen Vorschriften auferlegten Sicherheitsmaßnahmen, die mit Abnahme des Sauerstoffanteils in der Raumluft des Schutzraumes zunehmend strenger werden, auf einfache und insbesondere leicht zu realisierende Weise zu erfüllen, wäre es denkbar, zum Zwecke und für den Zeitraum der Begehung die Dauerinertisierung des Schutzraumes von dem Grundinertisierungsniveau auf ein so genanntes Begehbarkeitsniveau anzuheben, bei welchem die vorgeschriebenen Sicherheitsanforderungen geringer sind und ohne größere Umstände eingehalten werden können.

**Tabelle 1**

| Sauerstoffanteil im Schutzraum | Auswirkung auf den menschlichen Organismus | Auswirkung auf die Brennbarkeit von Materialien |
|---|---|---|
| 8 Vol.-% | Lebensgefahr | Nicht brennbar |
| 10 Vol.-% | Urteilskraft und Schmerzempfinden lassen nach | Nicht brennbar |
| 12 Vol.-% | Ermüdung, Erhöhung von Atemvolumen und Puls | Schwer entflammbar |
| 15 Vol.-% | Keine | Schwer entflammbar |
| 21 Vol.-% | Keine | Keine |

Beispielsweise wäre es sinnvoll, einen Schutzraum, der im Normalfall auf einem Grundinertisierungsniveau von z.B. 13,8 bis 14,5 Vol.-% Sauerstoffanteil dauerinertisiert ist, bei welchem gemäß Tabelle 1 bereits eine wirksame Brandunterdrückung erzielt werden kann, im Falle der Begehung, beispielsweise zu Wartungszwecken, auf ein Begehbarkeitsniveau von z.B. 15 bis 18 Vol.-% Sauerstoffanteil anzuheben.

Aus medizinischer Sicht ist ein zeitlich begrenzter Aufenthalt in einer auf dieses Begehbarkeitsniveau reduzierten Sauerstoffatmosphäre für alle Personen unbedenklich, bei denen keine Herz-, Kreislauf-, Gefäß- oder Atemwegserkrankungen vorliegen, so dass die jeweiligen nationalen Vorschriften hierfür keine oder wenn überhaupt nur geringe zusätzlichen Sicherheitsmaßnahmen fordern.

Üblicherweise erfolgt das Anheben des im Schutzraum eingestellten Inertisierungsniveaus von dem Grundinertisierungsniveau auf das Begehbarkeitsniveau durch eine entsprechende Ansteuerung der Inertgasanlage. Hierbei ist es insbesondere aus wirtschaftlichen Gründen sinnvoll, während der Begehung des Schutzraumes das in dem Schutzraum eingestellte Inertisierungsniveau (ggf. mit einem entsprechenden Regelbereich) dauerhaft auf dem Begehbarkeitsniveau zu halten, um die nach der Begehung des Schutzraumes zum erneuten Einstellen des Grundinertisierungsniveaus in den Schutzraum einzuleitende Inertgasmenge möglichst gering zu halten. Aus diesem Grund sollte die Inertgasanlage auch während des Zeitraums der Begehung des Schutzraumes Inertgas erzeugen bzw. bereitstellen, so dass dem Schutzraum das Inertgas mit einer entsprechenden Inertgasrate zugeführt wird, um dort das Inertisierungsniveau (ggf. mit einem gewissen Regelbereich) auf dem Begehbarkeitsniveau zu halten.

Hierbei sei darauf hingewiesen, dass unter dem hierin verwendeten Begriff "Begehbarkeitsniveau" ein im Vergleich zum Sauerstoffgehalt der normalen Umgebungsluft reduzierter Sauerstoffgehalt in der Raumluft des Schutzraumes zu verstehen ist, bei welchem die jeweiligen nationalen Vorschriften für eine Begehung des Schutzraumes keine oder wenn überhaupt nur geringe zusätzlichen Sicherheitsmaßnahmen fordern. Das Begehbarkeitsniveau entspricht in der Regel einem Sauerstoffanteil in der Raumluft, der höher ist als bei einem Grundinertisierungsniveau.

Es ist bekannt, dass die von der Inertgasanlage bereitzustellende Inertgasrate insbesondere von dem im Schutzraum einzustellenden Inertisierungsniveau (Begehbarkeitsniveau, Grundinertisierungsniveau, Vollinertisierungsniveau), der Luftwechselrate des Schutzraumes, aber auch von anderen Parametern abhängen kann, wie etwa der Temperatur oder dem Druck im Schutzraum.

Demnach ist es im Hinblick auf die in der Inertisierungsvorrichtung eingesetzten Inertgasanlage erforderlich, dass diese dahingehend ausgelegt ist, zu jedem Zeitpunkt Inertgas bereitstellen zu können, damit in dem Schutzraum ein vorgegebenes Inertisierungsniveau gehalten werden kann. Insbesondere sollte die Inertgasanlage in der Lage sein, abhängig von den jeweiligen Erfordernissen, zu jedem Zeitpunkt Inertgas mit unterschiedlichen Inertgasraten bereitzustellen, um Leckagen des Schutzraumes, eventuelle Inertgasverluste durch Klimaanlagen bzw. Lüftungsanlagen im Schutzraum oder durch Warenentnahmen aus dem Schutzraum ausgleichen zu können. Andererseits sollte die Inertgasanlage hinsichtlich ihrer Kapazität dahingehend ausgelegt sein, eine hinreichende Inertgasrate bereitstellen zu können, damit innerhalb einer gewünschten Zeit ein vorgegebenes Inertisierungsniveau wiedereingestellt werden kann.

Üblicherweise bietet sich hierfür eine mittels einer Inertgasanlagen-Steuereinheit ansteuerbare Inertgasanlage an, wobei die von der Inertgasanlage bereitgestellte Inertgasrate über die Inertgasanlagen-Steuereinheit entsprechend regelbar ist.

Der vorliegenden Erfindung liegt nun die Problemstellung zugrunde, dass bei einer Störung der Ansteuerung solch einer Inertgasanlagen-Steuereinheit oder bei einem Ausfall der Inertgasanlagen-Steuereinheit nicht sichergestellt werden kann, dass beispielsweise zum Zeitpunkt der Begehung des Schutzraumes das Inertisierungsniveau im Schutzraum zuverlässig auf dem zuvor festgelegten Begehbarkeitsniveau gehalten werden kann. Dies ist insbesondere dann problematisch, wenn bei der Begehung des Schutzraumes die von der Inertgasanlage bereitgestellte Inertgasrate größer als die zur Aufrechterhaltung des Begehbarkeitsniveaus notwendige Inertgasrate ist. In solch einem Fall nämlich würde der Sauerstoffanteil in der Raumluft des Schutzraumes unter das Begehbarkeitsniveau abfallen, wodurch aus medizinischer Sicht die Begehung des Schutzraumes bedenklich ist.

Demnach liegt der vorliegenden Erfindung die Aufgabe zugrunde, eine Inertisierungsvorrichtung der eingangs genannten Art derart weiterzuentwickeln, dass in zuverlässiger Weise sichergestellt werden kann, dass im Falle einer Begehung eines im Normalfall auf einem Grundinertisierungsniveau dauerinertisierten Schutzraumes das in dem Schutzraum eingestellte Inertisierungsniveau auch bei einer Störung der Ansteuerung der Inertgasanlagen-Steuereinheit oder bei einem Ausfall der Inertgasanlagen-Steuereinheit zuverlässig auf dem Begehbarkeitsniveau gehalten werden kann.

Allgemein ausgedrückt liegt der vorliegenden Erfindung die Aufgabe zugrunde, eine Inertisierungsvorrichtung anzugeben, mit welcher in zuverlässiger Weise ein in einem zu überwachenden Schutzraum vorgebbares Inertisierungsniveau eingestellt und gehalten werden kann, und zwar selbst bei einem Fehler bzw. Ausfall einer Inertgasanlagen-Steuereinheit oder in einem Fall, wenn die Inertgasanlagen-Steuereinheit nicht ausgelegt ist, mit einer hinreichenden Auflösung bzw. Genauigkeit die von der Inertgasanlage bereitgestellte Inertgasrate zu regeln.

Diese Aufgabe wird mit einer Inertisierungsvorrichtung der eingangs genannten Art dadurch gelöst, dass die Inertisierungsvorrichtung ferner eine Sicherheitseinrichtung aufweist, welche ausgelegt ist, bei einer Störung der Ansteuerung der Inertgasanlage oder bei einem Ausfall der Inertgasanlagen-Steuereinheit die dem Schutzraum zugeführte Inertgasrate derart zu regeln, dass in dem Schutzraum ein zweites vorgebbares Inertisierungsniveau eingestellt und/oder gehalten wird, wobei die Sicherheitseinrichtug (40, 41, 42, 43) folgendes aufweist:
- zumindest ein erstes, dem Zufuhrrohrsystem (20) zugeordnetes ansteuerbares Absperrventil (41) zum Unterbrechen der mittels des Zufuhrrohrsystems (20) zwischen der Inertgasanlage (10, 11, 12) und dem Schutzraum (2) herstellbaren Verbindung;
- zumindest ein Bypass-Rohrleitungssystem (43) mit einem zweiten ansteuerbaren Absperrventil (42) zum Herstellen einer Bypassverbindung zwischen der Inertgasanlage (10, 11, 12) und dem Schutzsaum (2), wobei die Bypassverbindung das erste ansteuerbare Absperrventil (41) überbrückt, und
- eine Sicherheitseinrichtungs-Steuereinheit (40), welche ausgelegt ist, bei einer Störung der Ansteuerung der Inertgasanlage (10, 11, 12) oder bei einem Ausfall der Inertgasanlagen-Steuereinheit (30) das erste Absperrventil (41) zu schließen und das zweite Absperrventil (42) zu öffnen, wobei das Bypass-Rohrleitungssystem (43) ausgelegt ist, die über das Bypass-Rohrleitungssystem (43) dem Schutztaum (2) zugeführte Inertgasrate derart zu regeln, dass in dem Schutzräum (2) das zweite vorgebbare Inertisierungsniveau eingestellt und/oder gehalten wird.

Hierin sei unter den Bergriffen "Störung der Ansteuerung der Inertgasanlage" und "Ausfall der Inertgasanlagen-Steuereinheit" allgemein ein Zustand zu verstehen, bei welchem die Inertgasanlagen-Steuereinheit und/oder die Inertgasanlage - aus welchem Grund auch immer - nicht in der Lage sind oder grundsätzlich nicht ausgelegt sind, dass von der Inertgasanlage mit einer hinreichenden Auflösung bzw. Genauigkeit eine zum Einstellen und/oder zum möglichst genauen Halten eines vorgegebenen Inertisierungsniveaus notwendige Inertgasrate bereitgestellt werden kann.

Die Vorteile der erfindungsgemäßen Lösung liegen auf der Hand: Insbesondere kann durch das Vorsehen einer vorzugsweise unabhängig von der Inertgasanlagen-Steuereinheit operierenden Sicherheitseinrichtung auch in einem Störungsfall stets sichergestellt werden, dass ein bestimmtes, vorab festlegbares Inertisierungsniveau in der Raumluftatmosphäre des Schutzraumes eingestellt bzw. genau aufrechterhalten wird. So ist es beispielsweise in einem Fall, wenn der Schutzraum von Personen betreten werden muss, möglich, dass der Schutzraum ohne Bedenken und insbesondere ohne Beschwerden frei betreten werden kann. Andererseits kann mit der erfindungsgemäßen Lösung verhindert werden, dass die Dauerinertisierung des Schutzraumes für den Zeitraum der Begehung vollständig aufgehoben wird. Wie bereits angedeutet wäre eine vollständige Aufhebung der Dauerinertisierung insbesondere aus wirtschaftlichen Gesichtspunkten nachteilig, da in solch einem Fall, beispielsweise nach der Begehung des Schutzraumes, von der Inertgasanlage eine erhöhte Inertgasmenge bereitgestellt werden müsste, um in dem Schutzraum z.B. das Grundinertisierungsniveau wieder einzustellen.

Anders ausgedrückt liefert die erfindungsgemäße Lösung eine Sicherheitsmaßnahme für Schutzräume, um zu gewährleisten, dass grundsätzlich in einem auf ein Begehbarkeitsniveau inertisierten Schutzraum keine für Personen gefährliche Sauerstoffkonzentration erreicht wird, auch wenn die Stickstoffanlage durch einen Fehler (beispielsweise in der Ansteuerung) mit dem Einleiten von Inertgas nicht aufhören sollte, oder wenn die Stickstoffanlage von Natur aus nicht ausgelegt sein sollte, Inertgas mit einer von Null verschiedenen, reduzierten Rate bereitzustellen.

Gleichzeitig wird mit der erfindungsgemäßen Lösung sichergestellt, dass die Stickstoffanlage derart ausgelegt ist, dass sie einen hinreichenden Volumenstrom liefern kann, um das Grundinertisierungsniveau innerhalb einer gewünschten Zeit, beispielsweise nach der Begehung des Schutzraumes, wieder herstellen und dauerhaft halten kann. Wie bereits angedeutet, muss die Inertgasanlage eine Inertgasrate bereitstellen können, um die Raumleckagen, und eventuelle Verluste durch die Klimaanlage oder durch Warenentnahmen auszugleichen.

Allerdings eignet sich die erfindungsgemäße Lösung nicht nur dazu, ein Begehbarkeitsniveau im Schutzraum trotz Störung der Ansteuerung der Inertgasanlage zuverlässig zu halten bzw. einzustellen, vielmehr kann jedwedes im Schutzraum einzustellendes Inertisierungsniveau, wie beispielsweise auch ein Grundinertisierungsniveau oder ein Vollinertisierungsniveau, mit der Sicherheitseinrichtung zuverlässig gehalten werden.

Vorteilhafte Weiterentwicklungen der Erfindung sind in den Unteransprüchen angegeben.

So ist als im Hinblick auf die Sicherheitseinrichtung besonders bevorzugt vorgesehen, dass in einem Fall, wenn im Schutzraum das zweite vorgebbare Inertisierungsniveau eingestellt bzw. gehalten werden muss, die Sicherheitseinrichtung die dem Schutzraum maximal zugeführte Inertgasrate derart reduziert, dass der Sauerstoffgehalt im Schutzraum nicht das zweite vorgebbare Inertisierungsniveau unterschreiten kann. Die Reduzierung der dem Schutzraum maximal zugeführte Inertgasrate kann beispielsweise erfolgen, indem die Leistungsfähigkeit der Inertgasanlage entsprechend geeignet begrenzt wird, auch wenn die Steuereinheit und/oder Sensoren (insbesondere Volumenstromsensoren und/oder Inertgas- bzw. Sauerstoffsensoren) ausfallen sollten. Wenn beispielsweise das zweite vorgebbare Inertisierungsniveau das Begehbarkeitsniveau ist, kann mit der erfindungsgemäßen Lösung sichergestellt werden, dass zum Zeitpunkt einer Begehung des Schutzraumes der Sauerstoffgehalt in der Raumatmosphäre grundsätzlich keinen gesundheitsschädlichen Wert annehmen kann, selbst wenn die Ansteuerung der Inertgasanlage gestört ist.

In einer besonders bevorzugten Realisierung der Sicherheitseinrichtung ist vorgesehen, dass diese zumindest ein erstes, dem Zufuhrrohrsystem zugeordnetes, ansteuerbares Absperrventil zum Unterbrechen der mittels des Zufuhrrohrsystems zwischen der Inertgasanlage und dem Schutzraum herstellbare Verbindung, zumindest ein Bypass-Rohrleitungssystem mit einem zweiten ansteuerbaren Absperrventil zum Herstellen einer Bypassverbindung zwischen der Inertgasanlage und dem Schutzraum, und eine Sicherheitseinrichtungs-Steuereinheit aufweist, wobei die Sicherheitseinrichtungs-Steuereinheit ausgelegt ist, bei einer Störung der Ansteuerung der Inertgasanlage oder bei einem Ausfall der Inertgasanlagen-Steuereinheit das erste Absperrventil zu schließen und das zweite Absperrventil zu öffnen, und wobei das Bypass-Rohrleitungssystem, welches das erste ansteuerbare Absperrventil überbrückt, ausgelegt ist, die über das Bypass-Rohrleitungssystem dem Schutzraum zugeführte Inertgasrate derart zu regeln, dass in dem Schutzraum das zweite vorgebbare Inertisierungsniveau eingestellt und/oder gehalten wird. Diese vorteilhafte Realisierung der Sicherheitseinrichtung zeichnet sich insbesondere durch ihren einfachen Aufbau aus, was insbesondere auch das Nachrüsten herkömmlicher Inertisierungsanlagen mit solch einer Sicherheitseinrichtung vereinfacht. Insbesondere können mit einem nur geringen baulichen und finanziellen Aufwand herkömmliche Inertisierungsanlagen entsprechend nachgerüstet werden.

Andererseits setzt sich die Sicherheitseinrichtung nur aus wenigen, im Prinzip aus dem Stand der Technik bekannten und erprobten Komponenten zusammen, was nicht nur aus Kostengründen von Vorteil ist, sondern des weiteren auch eine zuverlässige Funktionsweise der Sicherheitseinrichtung gewährleistet. Denkbar hierbei wäre es, in der bereits vorhandenen Inertgasanlagen-Steuereinheit die Sicherheitseinrichtungs-Steuereinheit als Steuermodul, beispielsweise als zusätzliches Softwaremodul, zu integrieren. Selbstverständlich ist aber auch denkbar, die Sicherheitseinrichtungs-Steuereinheit separat von der Inertgasanlagen-Steuereinheit vorzusehen.

Grundsätzlich sollte es aber einem Bediener möglich sein, in der Inertgasanlagen-Steuereinheit das in dem Schutzraum einzustellende und zu haltende Inertisierungsniveau vorzugeben. Möglich hierbei wäre es allerdings auch, dass die Steuereinheit selbständig, beispielsweise gemäß einem vorgegebenen Ereignisablauf, die Inertgasanlage derart ansteuert, um die gewünschten Inertisierungsniveaus in dem Schutzraum einzustellen. Im Hinblick auf die der Sicherheitseinrichtung zugeordneten Sicherheitseinrichtungs-Steuereinheit ist zu berücksichtigen, dass diese mit der Inertgasanlagen-Steuereinheit kommunizieren kann, um in einem Störungsfall die entsprechende Absperrventile geeignet anzusteuern.

Im Hinblick auf das erste und das zweite Absperrventil sei darauf hingewiesen, dass diese beiden Ventileinrichtungen entweder als separate Bauteile in der Inertisierungsvorrichtung vorgesehen sein können; möglich allerdings wäre auch ein Dreiwege-Ventilanordnung einzusetzen, welche als Einzelkomponente die Funktionen des ersten und des zweiten Absperrventils übernimmt. Geeignete Ventilanordnungen sind aus dem Stand der Technik bekannt und werden hierin nicht näher erläutert.

Im Hinblick auf das Bypass-Rohrleitungssystem gemäß der zuletzt genannten bevorzugten Realisierung der erfindungsgemäßen Sicherheitseinrichtung wäre es denkbar, dass diese einen Abschnitt mit einem effektiven Strömungsquerschnitt aufweist, der ausgelegt ist, die dem Schutzraum über das Bypass-Rohrleitungssystem zugeführte Inertgasrate derart zu regeln, dass das zweite vorgebare Inertisierungsniveau in dem Schutzraum eingestellt und/oder gehalten wird. So ist es beispielsweise denkbar, dass der genannte Abschnitt des Bypass-Rohrleitungssystems, welcher sich entweder nur auf einen Bereich des Bypass-Rohrleitungssystems beschränkt, oder aber auch über das gesamte Bypass-Rohrleitungssystem erstreckt, hinsichtlich seines effektiven Strömungsquerschnittes an die Luftwechselrate des Schutzraumes vorab fest eingestellt ist. Unter der Voraussetzung, dass bekannt ist, welche Inertgasrate dem Schutzraum zugeführt werden muss, um ein bestimmtes Inertisierungsniveau, wie beispielsweise das Begehbarkeitsniveau oder das Grundinertisierungsniveau, dort aufrecht zu erhalten, ist es somit möglich, vorab den Abschnitt des Bypass-Rohrleitungssystems entsprechend zu dimensionieren, dass dieser Abschnitt die dem Schutzraum über das Bypass-Rohrleitungssystem zugeführte Inertgasmenge an ein bestimmtes Inertisierungsniveau einstellt.

Selbstverständlich ist aber denkbar, dass der effektive Strömungsquerschnitt des Abschnittes des Bypass-Rohrleitungssystems mittels der Sicherheitseinrichtungs-Steuereinheit einstellbar ist, um die dem Schutzraum über das Bypass-Rohrleitungssystem zugeführte Inertgasrate besser an die Luftwechselrate des Schutzraumes anzupassen. Ferner zeichnet sich diese erfindungsgemäße Weiterentwicklung, bei welcher der effektive Strömungsquerschnitt des Abschnittes einstellbar ist, dadurch aus, dass in dem Schutzraum unterschiedliche Inertisierungsniveaus, die vorab von dem Benutzer vorgegeben werden können, eingestellt und/oder insbesondere genau gehalten werden können.

In einer besonders bevorzugten Realisierung hinsichtlich des Bypass-Rohrleitungssystems ist vorgesehen, dass dieses einen von der Sicherheitseinrichtungs-Steuereinheit ansteuerbaren Volumenstromregler zum Begrenzen der dem Schutzraum über das Bypass-Rohrleitungssystem zugeführten Inertgasrate aufweist. Der Volumenstromregler übernimmt hierbei die Funktion eines Durchflussbegrenzers, so dass in einfacher aber effektiver Weise die dem Schutzraum über das Bypass-Rohrleitungssystem zugeführte Inertgasrate eingestellt werden kann. Auf die technische Realisierung des Volumenstromreglers wird hierin nicht im Einzelnen eingegangen. Grundsätzlich sind im Prinzip alle aus dem Stand der Technik bekannten Einrichtungen anwendbar, die zum Einstellen eines Fluid-Volumenstromes dienen können.

Um zu erreichen, dass die in dem Schutzraum einzustellenden Inertisierungsniveaus möglichst genau durch Zufuhr einer geeigneten Inertgasmenge und/oder durch eine geregelte Zufuhr von beispielsweise Frischluft oder Sauerstoff aus der Außenatmosphäre eingestellt und gehalten werden können, ist bevorzugt vorgesehen, dass die Inertisierungsvorrichtung ferner zumindest eine Sauerstoff-Erfassungseinrichtung zum Erfassen des Sauerstoffanteils in der Raumluft des Schutzraumes aufweist, wobei die Inertgasanlagen-Steuereinheit und/oder die Sicherheitseinrichtungs-Steuereinheit ausgelegt sind, die dem Schutzraum zugeführte Inertgasrate in Abhängigkeit von dem in der Raumluft des Schutzraumes gemessenen Sauerstoffanteil einzustellen. Denkbar hierbei wäre es, dass die Sauerstoff-Erfassungseinrichtung kontinuierlich oder zu vorgebaren Zeitpunkten ein entsprechendes Signal an die entsprechenden Steuereinheiten abgibt, infolgedessen entweder die Inertgasanlage oder der Volumenstromregler entsprechend angesteuert werden, um dem Schutzraum stets die zur Aufrechterhaltung des im Schutzraum eingestellten Inertisierungsniveaus notwendige Inertgasrate zuzuführen.

An dieser Stelle sei darauf hingewiesen, dass der Fachmann erkennt, dass unter dem hierin verwendeten Begriff "Halten des Sauerstoffgehaltes auf einem bestimmten Inertisierungsniveau" das Halten des Sauerstoffgehaltes auf dem Inertisierungsniveau mit einem gewissen Regelbereich zu verstehen ist, wobei der Regelbereich vorzugsweise in Abhängigkeit von der Art des Schutzraumes (beispielsweise in Abhängigkeit von einer für den Schutzraum geltenden Luftwechselrate oder in Abhängigkeit von den in dem Schutzraum gelagerten Materialien) und/oder in Abhängigkeit von dem Typ der zum Einsatz kommenden Inertisierungsanlage bzw. Sicherheitseinrichtung gewählt sein kann. In typischer Weise liegt ein derartiger Regelbereich bei ± 0,1 bis 0,4 Vol.-%. Selbstverständlich sind aber auch andere Regelbereichsgrößen denkbar.

Zusätzlich zu der oben genannten kontinuierlichen bzw. regelmäßigen Messung des Sauerstoffgehaltes kann allerdings auch das Halten des Sauerstoffgehaltes auf dem vorgebaren bestimmten Inertisierungsniveau in Abhängigkeit einer zuvor durchgeführten Berechnung erfolgen, wobei in dieser Berechnung bestimmte Auslegungsparameter des Schutzraumes einfliesen sollten, wie etwa beispielsweise die für den Schutzraum geltende Luftwechselrate, insbesondere der n₅₀ -Wert des Schutzraumes, und/oder die Druckdifferenz zwischen dem Schutzraum und der Umgebung.

Als Sauerstoff-Erfassungseinrichtung bietet sich insbesondere eine aspirativ arbeitende Einrichtung an. Bei einer derartigen Einrichtung wird der Raumluft in dem zu überwachenden Schutzraum ständig repräsentative Luftproben entnommen und einem Sauerstoffdetektor zugeführt, der ein entsprechendes Detektionssignal an die entsprechende Steuereinheit abgibt. Selbstverständlich wäre es aber auch möglich, als Sauerstoff-Erfassungseinrichtung eine berührungslos arbeitende (optische) Sauerstoffmessung durchzuführen. Hierfür bietet sich die PSP-Messtechnik (PSP = Pressure Sensitive Paint) an. Ein berührungslos arbeitendes optisches Messverfahren zur Detektion des Sauerstoffgehaltes in dem Schutzraum wäre insbesondere bei Räumen anzuwenden, die beispielsweise aufgrund ihrer Auslegung nicht zusätzlich mit herkömmlichen (insbesondere drahtgebundenen) Sauerstoffdetektoren bestückt werden können.

Im Hinblick auf die Ausfallsicherheit der erfindungsgemäßen Lösung ist schließlich bevorzugt vorgesehen, dass die Sauerstoff-Erfassungseinrichtung eine Vielzahl parallel arbeitende Sauerstoffdetektoren aufweist, wobei die Inertgasanlagen-Steuereinheit und/oder die Sicherheitseinrichtungs-Steuereinheit ausgelegt sind, in Abhängigkeit von jedem der mit den jeweiligen Sauerstoffdetektoren in der Raumluft des Schutzraumes gemessenen Sauerstoffanteile die dem Schutzraum zugeführte Inertgasrate einzustellen. In einer bevorzugten Realisierung kommen für die Vielzahl parallel arbeitenden Sauerstoffsensoren Sensoren zum Einsatz, welche zumindest zum Teil auf unterschiedlichen Technologien zum Erfassen des Sauerstoffgehalts in der Raumluft des Schutzraumes basieren, wie etwa paramagnetische Sensoren, Zirkondioxid-Sensoren, PSP-Sensorsysteme etc. Insbesondere wäre es hierbei denkbar, dass die Inertgasanlagen-Steuereinheit und/oder die Sicherheitseinrichtungs-Steuereinheit ausgelegt sind, eine Störungsmeldung und/oder ein Not-AUS-Signal zum Abschalten der Inertgasanlage auszugeben, wenn zumindest ein Sauerstoffdetektor einen Sauerstoffanteil in der Raumluft des Schutzraumes anzeigt, der im Hinblick auf die mit den anderen Sauerstoffdetektoren gemessenen Sauerstoffanteile eine Abweichung aufweist, die einen bestimmten vorgebbaren Wert überschreitet.

Bei einer besonders bevorzugten Weiterentwicklung der erfindungsgemäßen Lösung ist vorgesehen, dass die Inertgasanlage einen Umgebungsluft-Kompressor und einen hiermit verbundenen Inertgasgenerator aufweist, wobei die Inertgasanlagen-Steuereinheit ausgelegt ist, die Luftförderrate des Umgebungsluft-Kompressors derart zu steuern, dass die von der Inertgasanlage bereitgestellte Inertgasrate auf den zum Einstellen und/oder Halten des ersten vorgebbaren Inertisierungsniveaus geeigneten Wert gesetzt ist. Diese im Hinblick auf die Inertgasanlage bevorzugte Lösung zeichnet sich insbesondere dadurch aus, dass die Inertgasanlage das Inertgas vor Ort erzeugen kann, wodurch die Notwendigkeit entfällt, beispielsweise eine Druckflaschenbatterie vorzusehen, in welcher das Inertgas in einer komprimierten Form gelagert wird.

Allerdings wäre es selbstverständlich auch denkbar, dass die Inertgasanlage einen Inertgas-Druckspeicherbehälter aufweist, wobei die Inertgasanlagen-Steuereinheit dahingehend ausgelegt sein sollte, einen den Inertgas-Druckspeicherbehälter zugeordneten und mit dem Zufuhrrohrsystem verbundenen ansteuerbaren Druckminderer derart anzusteuern, um die von der Inertgasanlage bereitgestellt Inertgasrate auf den zum Einstellen und/oder Halten des vorgebaren ersten Inertisierungsniveaus geeigneten Wert zu setzen. Der Inertgasdruckspeicherbehälter kann dabei in Kombination mit dem zuvor genannten Umgebungsluft-Kompressor und Inertgasgenerator oder aber auch alleine vorgesehen sein.

Bei einer besonders bevorzugten Weiterentwicklung der zuletzt genannten Ausführungsform, bei welcher die Inertgasanlage einen Inertgas-Druckspeicherbehälter aufweist, ist vorgesehen, dass die Inertisierungsvorrichtung ferner eine druckabhängige Ventileinrichtung aufweist, die in einem ersten vorgebbaren Druckbereich, beispielsweise zwischen 1 bis 4 bar geöffnet ist und eine Befüllung des Inertgas-Druckspeicherbehälters mittels der Inertgasanlage erlaubt. Des weiteren wäre es denkbar, dass bei dieser bevorzugten Weiterentwicklung die Sicherheitseinrichtung ein mit dem Inertgas-Druckspeicherbehälter verbundenes Bypass-Rohrleitungssystem aufweist.

Wie bereits angedeutet, ist die erfindungsgemäße Lösung nicht nur auf das Einstellen bzw. Halten des Begehbarkeitsniveaus im Schutzraum im Falle einer Störung der Ansteuerung der Inertgasanlage beschränkt. Vielmehr ist die beanspruchte Inertisierungsvorrichtung Erfindung so ausgelegt, dass das erste und/oder das zweite vorgebbare Inertisierungsniveau ein Vollinertisierungsniveau, ein Grundinertisierungsniveau oder ein Begehbarkeitsniveau sein kann.

Im Folgenden werden zwei bevorzugte Ausführungsformen der erfindungsgemäßen Inertisierungsvorrichtung anhand der Zeichnungen näher beschrieben.

Es zeigen:
- Fig. 1:: eine schematische Ansicht einer ersten bevorzugten Ausführungsform der erfindungsgemäßen Inertisierungsvorrichtung; und
- Fig. 2:: eine schematische Ansicht einer zweiten bevorzugten Ausführungsform der erfindungsgemäßen Inertisierungsvorrichtung.

In Fig. 1 ist schematisch eine erste bevorzugte Ausführungsform der erfindungsgemäßen Inertisierungsvorrichtung 1 zum Einstellen und Halten vorgebbarer Inertisierungsniveaus in einem zu überwachenden Schutzraum 2 dargestellt. Im Wesentlichen besteht die Inertisierungsvorrichtung 1 aus einer Inertgasanlage, welche einen Umgebungsluft-Kompressor 10 und einen hiermit verbundenen Inertgasgenerator 11 aufweist. Des weiteren ist eine Inertgasanlagen-Steuereinheit 30 vorgesehen, die ausgelegt ist, über entsprechende Steuersignale die Luftförderrate des Umgebungsluft-Kompressors 10 zu steuern. Auf diese Weise kann zumindest teilweise mittels der Inertgasanlagen-Steuereinheit 30 die von der Inertgasanlage 10, 11 bereitgestellte Inertgasrate festgelegt werden.

Das von der Inertgasanlage 10, 11 erzeugte Inertgas wird über ein Zufuhrrohrsystem 20 einem zu überwachenden Schutzraum 2 zugeführt; selbstverständlich können aber auch mehrere Schutzräume mit dem Zufuhrrohrsystem verbunden sein. Im Einzelnen erfolgt die Zufuhr des mit der Inertgasanlage 10, 11 bereitgestellten Inertgases über entsprechende Auslassdüsen 21, die an geeigneter Stelle im Schutzraum 2 angeordnet sind.

Bei der bevorzugten Ausführungsform der erfindungsgemäßen Lösung wird das Inertgas, in vorteilhafter Weise Stickstoff, vor Ort aus der Umgebungsluft gewonnen. Der Inertgasgenerator bzw. Stickstoffgenerator 11 funktioniert beispielsweise nach der aus dem Stand der Technik bekannten Membran- oder PSA-Technik, um mit Stickstoff angereicherte Luft mit beispielsweise 90 Vol.-% bis 95 Vol.-% Stickstoffanteil zu erzeugen. Diese mit Stickstoff angereicherte Luft dient bei der bevorzugten Ausführungsform als Inertgas, welches dem Schutzraum 2 über das Zufuhrrohrsystem 20 zugeführt wird. Die bei der Erzeugung des Inertgases anfallende, mit Sauerstoff angereicherte Luft wird über ein weiteres Rohrsystem nach außen abgeführt.

Im Einzelnen ist vorgesehen, dass die Inertgasanlagen-Steuereinheit 30 abhängig von einem beispielsweise von dem Benutzer in die Steuereinheit 30 eingegebenen Inertisierungssignal die Inertgasanlage 10, 11 so ansteuert, dass die von dieser Anlage 10, 11 bereitgestellte Inertgasrate einen Wert annimmt, der zum Einstellen und/oder zum Halten des vorgegebenen Inertisierungsniveaus in dem Schutzraum 2 geeignet ist. Die Auswahl des gewünschten Inertisierungsniveaus an der Inertgasanlagen-Steuereinheit 30 kann z.B. mit einem Schlüsselschalter oder passwortgeschützt an einem (nicht explizit dargestellten) Bedienteil erfolgen. Selbstverständlich ist hier aber auch denkbar, dass die Auswahl des Inertisierungsniveaus gemäß einem vorgegebenen Ereignisablauf erfolgt.

Wenn an der Inertgasanlagen-Steuereinheit 30 beispielsweise das Grundinertisierungsniveau ausgewählt ist, welches vorab insbesondere unter Berücksichtung der charakteristischen Werte des Schutzraumes 2 festgelegt wurde, wird ein Dreiwege-Ventil 41, 42 welches dem Zufuhrrohrsystem 20 zugeordnet ist, auf direkte Weiterleitung des Inertgases in den Schutzraum 2 geschaltet.

In einem Fall allerdings, wenn der Schutzraum 2 von Personen betreten werden muss, was beispielsweise erforderlich ist, wenn Waren aus dem Schutzraum 2 entnommen werden müssen oder wenn bestimmte Wartungsarbeiten in dem Schutzraum 2 auszuführen sind, ist es erforderlich, die Dauerinertisierung in dem Schutzraum 2 von dem Grundinertisierungsniveau auf ein Begehbarkeitsniveau anzuheben, damit eine Begehung des Schutzraumes 2 ohne besondere Vorkehrungen medizinisch unbedenklich ist. Wie bereits angedeutet, entspricht das Begehbarkeitsniveau einem Sauerstoffanteil in der Raumluft des Schutzraumes 2, der höher als der dem Grundinertisierungsniveau entsprechende Sauerstoffanteil ist. Andererseits liegt - auch wenn das Begehbarkeitsniveau in dem Schutzraum 2 eingestellt ist - in dem Schutzraum 2 nach wie vor eine Dauerinertisierung vor, was insbesondere aus wirtschaftlichen Gründen von Vorteil ist, da somit die zum erneuten Einstellen des Grundinertisierungsniveaus erforderliche Inertgasmenge auf einem möglichst geringen Wert gehalten werden kann.

Wenn nun an der Inertgasanlagen-Steuereinheit 30 das vorzugsweise vorab insbesondere unter Berücksichtung der charakteristischen Werte des Schutzraumes 2 festgelegte Begehbarkeitsniveau ausgewählt wird, gibt die Inertgasanlagen-Steuereinheit 30 ein entsprechendes Signal an die Dreiwege-Ventilanordnung 41, 42 ab, infolgedessen die mit dem Zufuhrrohrsystem 20 bereitgestellte direkte Verbindung zwischen der Inertgasanlage 10, 11 und dem Schutzraum 2 unterbrochen wird, so dass das Inertgas zu einem Bypass-Rohrleitungssystem 43 umgeleitet wird. Wie dargestellt, dient das Bypass-Rohrleitungssystem 43 in der bevorzugten Ausführungsform dazu, eine Bypassverbindung zwischen der Inertgasanlage 10, 11 und dem Schutzraum 2 bereitzustellen, wobei die Bypassverbindung den Abschnitt des Zufuhrrohrsystems 20 überbrückt, der über das dem Zufuhrrohrsystem 20 zugeordnete ansteuerbare Absperrventil (erstes ansteuerbares Absperrventil 41) gesteuert wird.

Ferner ist zu erkennen, dass das Bypass-Rohrleitungssystem 43 nach Überbrückung des dem Zufuhrrohrsystem 20 zugeordneten Absperrventils 41 wieder im Zufuhrrohrsystem 20 mündet, so dass das über das Bypass-Rohrleitungssystem 43 dem Schutzraum 2 zugeführte Inertgas über die gleichen Inertgasdüsen 21 zugeführt werden kann. Selbstverständlich wäre es aber auch denkbar, dass das Bypass-Rohrleitungssystem 43 eigene, separate Inertgasdüsen in dem Schutzraum 2 aufweist.

Damit die über das Bypass-Rohrleitungssystem 43 dem Schutzraum 2 zugeführte Inertgasrate unabhängig von der mit der Inertgasanlagen-Steuereinheit 30 bewirkten Ansteuerung der Inertgasanlage 10, 11 auf das in dem Schutzraum 2 einzustellende und dort zu haltende Inertisierungsniveau entsprechend eingestellt werden kann, ist dem Bypass-Rohrleitungssystem 43 in einem Abschnitt 43a des Bypass-Rohrleitungssystems 43 ein ansteuerbarer Volumenstromregler 44 zugeordnet. Dieser Volumenstromregler 44 dient zum Begrenzen der dem Schutzraum 2 über das Bypass-Rohrleitungssystem 43 zugeführten Inertgasrate.

Im Einzelnen ist der Volumenstromregel 44 entweder von der Inertgasanlagen-Steuereinheit 30 oder einer von der Inertgasanlagen-Steuereinheit 30 unabhängigen Sicherheitseinrichtungs-Steuereinheit 40 entsprechend ansteuerbar. Die Sicherheitseinrichtungs-Steuereinheit 40 ist in der bevorzugten Ausführungsform als eigenständiges Steuermodul in der Inertgasanlagen-Steuereinheit 30 ausgeführt. Selbstverständlich wäre es aber auch denkbar, beide Steuereinheiten 30, 40 räumlich getrennt voneinander in unterschiedlichen Hardwaremodulen vorzusehen.

Grundsätzlich sind sowohl die Inertgasanlagen-Steuereinheit 30 als auch die Sicherheitseinrichtungs-Steuereinheit 40 so ausgelegt, dass in diese der Benutzer ein gewünschtes Inertisierungsniveau eingeben kann. In Abhängigkeit von dem vorgegebenen Inertisierungsniveau und vorzugsweise ebenso in Abhängigkeit des mittels einer Sauerstofferfassungseinrichtung 50 erfassten Sauerstoffanteils in der Raumluft des Schutzraumes 20 werden die Inertgasanlage 10, 11 und/oder der Volumenstromregler 44 von den Steuereinheiten 30 bzw. 40 entsprechend angesteuert, damit dem Schutzraum 2 die zum Einstellen und Halten des vorgegebenen Inertisierungsniveaus notwendige Inertgasrate zugeführt werden kann.

Insbesondere zeichnet sich die erfindungsgemäße Lösung, wie sie in einer ersten Ausführungsform in Fig. 1 beispielhaft dargestellt ist, dadurch aus, dass mit dem Dreiwege-Ventil 41, 42, dem Bypass-Rohrleitungssystem 43 und dem über die Sicherheitseinrichtungs-Steuereinheit 40 ansteuerbaren Volumenstromregler 44 eine Sicherheitseinrichtung bereitgestellt wird, welche bei einer Störung der Ansteuerung der Inertgasanlage 10, 11 über die Inertgasanlagen-Steuereinheit 30 oder bei einem Ausfall der Inertgasanlagen-Steuereinheit 30 grundsätzlich die dem Schutzraum 2 zugeführte Inertgasrate derart einstellt, dass in dem Schutzraum 2 das vorgegebene Inertisierungsniveau, wie beispielsweise das Grundinertisierungsniveau oder das Begehbarkeitsniveau, zuverlässig eingestellt und/oder genau gehalten werden kann.

Selbstverständlich ist aber auch denkbar, dass die Sicherheitseinrichtung immer dann aktiviert wird, wenn der dauerinertisierte Schutzraum 2 von dem Grundinertisierungsniveau auf ein Begehbarkeitsniveau angehoben werden soll, bzw. allgemein ausgedrückt, wenn ein Inertisierungsniveauwechsel durchzuführen ist. Dies wäre beispielsweise dann sinnvoll, wenn die Inertgasanlage 10, 11 mit der Inertgasanlagen-Steuereinheit 30 nicht mit einer hinreichenden Auflösung angesteuert werden kann, um die von der Inertgasanlage 10, 11 bereitgestellte Inertgasrate genau auf die jeweiligen Bedürfnisse abzustimmen. Dies wäre beispielsweise dann der Fall, wenn mit der Inertgasanlagen-Steuereinheit 30 die Inertgasanlage lediglich ein- und ausgeschaltet werden kann. Da beim Einstellen eines Begehbarkeitsniveaus im Schutzraum 2 grundsätzlich dem Schutzraum 2 eine gewisse (wenn auch ggf. reduzierte) Inertgasmenge kontinuierlich oder mit gewissen Zeitabständen zugeführt werden muss, um das darin eingestellte Begehbarkeitsniveau (ggf. mit einem gewissen Regelbereich) zu halten, ist es nicht hinreichend, dass die Inertgasanlage 10, 11 zum Zeitpunkt der Begehung des Schutzraumes ganz abgeschaltet wird. Vielmehr ist es erforderlich, dass die Inertgasanlage nahezu kontinuierlich Inertgas bereitstellt. Ein Ausschalten der Inertgasanlage 10, 11 käme somit bei der Begehung des Schutzraumes 2 nicht in Frage.

In solch einem Fall, d.h. wenn über die Inertgasanlagen-Steuereinheit 30 lediglich die Inertgasanlage 10, 11 ein- oder ausgeschaltet werden kann, muss während der Zeit, innerhalb welcher beispielsweise das Begehbarkeitsniveau eingestellt ist, die dem Schutzraum 2 notwendige Inertgasmenge über die Sicherheitseinrichtung eingestellt und zugeführt werden.

In Fig. 2 ist eine zweite bevorzugte Ausführungsform der erfindungsgemäßen Inertisierungsvorrichtung 1 dargestellt. In dieser Ausführungsform ist die in Fig. 1 als Dreiwege-Ventil 41, 42 dargestellte Ventilanordnung als zwei getrennte Zweiwege-Ventilanordnungen 41 und 42 ausgeführt. Hierbei ist dem Zufuhrrohrsystem 20 ein erstes mittels der Inertgasanlagen-Steuereinheit 30 und/oder mittels der Sicherheitseinrichtungs-Steuereinheit ansteuerbares Absperrventil 41 zugeordnet, um die mittels des Zufuhrrohrsystems 20 zwischen der Inertgasanlage 10, 11 und dem Schutzraum 2 herstellbare Verbindung unterbrechen zu können. Des weiteren ist dem Bypass-Rohrleitungssystem 43 ein zweites vorzugsweise mittels der Sicherheitseinrichtungs-Steuereinheit 40 ansteuerbares Absperrventil 42 zum Herstellen einer Bypassverbindung zwischen der Inertgasanlage 10, 11 und dem Schutzbereich 2 zugeordnet, wobei die Bypassverbindung das erste ansteuerbare Absperrventil 41 überbrückt. Wie auch bei der ersten bevorzugten Ausführungsform gemäß Fig. 1 ist in dem Bypass-Rohrleitungssystem 43 ein ansteuerbarer Volumenstromregler 44 vorgesehen.

Im Unterschied zu der ersten bevorzugten Ausführungsform ist bei der zweiten Ausführungsform gemäß Fig. 2 des weiteren ein der Inertgasanlage 10, 11 zugeordneter Inertgas-Druckspeicherbehälter 12 vorgesehen. Dieser Druckspeicherbehälter 12 ist mit dem Intergasgenerator 11 der Inertgasanlage über eine vorzugsweise druckabhängig arbeitende Ventileinrichtung 14 verbunden. Diese druckabhängige Ventileinrichtung 14 ist vorzugsweise derart ausgelegt, dass sie in einem ersten vorgebbaren Druckbereich, beispielsweise bis zu einem Druck von 4 bar, geöffnet ist und eine Befüllung des Inertgas-Druckspeicherbehälters 12 mittels der Inertgasanlage 10, 11 erlaubt.

Durch das Vorsehen eines derartigen Inertgas-Druckspeicherbehälters 12 ist es möglich, dass beispielsweise kontinuierlich von der Inertgasanlage 10, 11 erzeugte Inertgas zwischenzuspeichern, wenn die zum Einstellen bzw. Aufrechterhalten eines vorgebbaren Inertisierungsniveaus erforderliche Inertgasmenge geringer ist, als die zur Zeit tatsächlich erzeugte bzw. bereitgestellte Inertgasmenge.

Selbstverständlich ist aber auch denkbar, dass die druckabhängige Ventileinrichtung 14 mittels der Steuereinheit 30, 40 entsprechend angesteuert werden kann; von daher ist in Fig. 2 hierfür eine gestrichelte Signalleitung eingezeichnet.

Ebenfalls ist optional denkbar, dass die Inertisierungsvorrichtung eine Frischluft-Zufuhreinrichtung 60 aufweist, über welche dem Schutzraum 2 in geregelter Weise Frischluft bzw. Sauerstoff zugeführt werden kann, um somit in dem Schutzraum 2 ein vorgegebenes Inertisierungsniveau einstellen bzw. halten zu können. Denkbar hierbei wäre es, dass die Frischluft-Zufuhreinrichtung 60 ein entsprechend ansteuerbares Ventil 61 aufweist, welches bei Bedarf von der Steuereinheit 30 oder 40 geöffnet bzw. geschlossen wird. Die Frischluft-Zufuhreinrichtung 60 kann entweder ein von dem Inertgas-Zufuhrdüsensystem 21 separates Düsensystem 62 aufweisen, wie es in Fig. 2 angedeutet ist, allerdings wäre es auch möglich, dass für die Frischluft-Zufuhreinrichtung 60 das Inertgas-Zufuhrdüsensystem 21 verwendet wird.

Es sei darauf hingewiesen, dass die Ausführung der Erfindung nicht auf die Fig. 1 und 2 beschriebenen Ausführungsbeispiele beschränkt ist, sondern auch in einer Vielzahl von Varianten möglich ist.

### Bezugszeichenliste

- 1: Inertisierungsvorrichtung
- 2: Schutzraum
- 10: Inertgasanlage; Umgebungsluft-Kompressor
- 11: Inertgasanlage; Inertgasgenerator
- 12: Inertgas-Druckspeicherbehälter
- 14: druckabhängige Ventileinrichtung
- 20: Zufuhrrohrsystems
- 21: Inertgasdüsen
- 30: Inertgasanlagen-Steuereinheit
- 40: Sicherheitseinrichtungs-Steuereinheit
- 41: erstes ansteuerbares Absperrventil
- 42: zweites ansteuerbares Absperrventil
- 43: Bypass-Rohrleitungssystem
- 43a: Abschnitt des Bypass-Rohrleitungssystems
- 44: Volumenstromregler
- 50: Sauerstoff-Erfassungseinrichtung
- 60: Frischluft-Zufuhreinrichtung
- 61: ansteuerbares Absperrventil
- 62: Frischluftzufuhrdüse

## Patentansprüche

1. Inertisierungsvorrichtung (1) zum Einstellen und Halten vorgebbarer Inertisierungsniveaus in einem zu überwachenden Schutzraum (2), mit:
- einer ansteuerbaren Inertgasanlage (10, 11, 12) zum Bereitstellen von Inertgas;
- einem mit der Inertgasanlage (10, 11, 12) verbundenen Zufuhrrohrsystem (20), welches mit dem Schutzraum (2) verbindbar ist, um das von der Inertgasanlage (10, 11, 12) bereitgestellte Inertgas dem Schutztaum (2) zuzuführen; und
- einer Inertgasanlagen-Steuereinheit (30), welche ausgelegt ist, die Inertgasanlage (10, 11, 12) derart anzusteuern, dass eine von der Inertgasanlage (10, 11, 12) bereitgestellte Inertgasrate einen Wert annimmt, der zum Einstellen und/oder Halten eines ersten vorgebbaren Inertisierungsniveaus in dem Schutzraum (2) geeignet ist,
**dadurch gekennzeichnet, dass**
die Inertisierungsvorrichtung (1) ferner eine Sicherheitseinrichtung (40, 41, 42, 43) aufweist, welche ausgelegt ist, bei einer Störung der Ansteuerung der Inertgasanlage (10, 11, in) oder bei einem Ausfall der Inertgasanlagen-Steuereinheit (30) die dem Schutzraum (2) zugeführte Inertgasrate derart zu regeln, dass in dem Schutzraum (2) ein zweites vorgebbares Inertisierungsniveau eingestellt und/oder gehalten wird, wobei die Sicherheitseinrichtung (40, 41, 42, 43) folgendes aufweist:
- zumindest ein erstes, dem Zufuhrrohrsystem (20) zugeordnetes ansteuerbares Absperrventil (41) zum Unterbrechen der mittels des Zufuhrrohrsystems (20) zwischen der Inertgasanlage (10, 11, 12) und dem Schutzraum (2) herstellbaren Verbindung;
- zumindest ein Bypass-Rohrleitungssystem (43) mit einem zweiten ansteuerbaren Absperrventil (42) zum Herstellen einer Bypassverbindung zwischen der Inertgasanlage (10, 11, 12) und dem Schutzraum (2), wobei die Bypassverbindung das erste ansteuerbare Absperrventil (41) überbrückt, und
- eine Sicherheitseinrichtungs-Steuereinheit (40), welche ausgelegt ist, bei einer Störung der Ansteuerung der Inertgasanlage (10, 11, 12) oder bei einem Ausfall der Inertgasanlagen-Steuereinheit (30) das erste Absperrventil (41) zu schließen und das zweite Absperrventil (42) zu öffnen, wobei das Bypass-Rohrleitungssystem (43) ausgelegt ist, die über das Bypass-Rohrleitungssystem (43) dem Schutzraum (2) zugeführte Inertgasrate derart zu regeln, dass in dem Schutzraum (2) das zweite vorgebbare Inertisierungsniveau eingestellt und/oder gehalten wird.

2. Inertisierungsvorrichtung nach Anspruch 1, wobei die Sicherheitseinrichtung (40, 41, 42, 43) ausgelegt ist, in einem Fall, wenn im Schutzraum (2) das zweite vorgebbare Inertisierungsniveau eingestellt bzw. gehalten werden muss, die Sicherheitseinrichtung (40, 41, 42, 43) die dem Schutzraum maximal zugeführte Inertgasrate derart reduziert, dass der Sauerstoffanteil im Schutzraum (2) nicht das zweite vorgebbare Inertisierungsniveau unterschreiten kann.

3. Inertisierungsvorrichtung nach einem der vorhergehenden Ansprüche, wobei das Bypass-Rohrleitungssystem (43) einen Abschnitt (43a) mit einem effektiven Strömungsquerschnitt aufweist, der ausgelegt ist, die dem Schutzraum (2) über das Bypass-Rohrleitungssystem (43) zugeführte Inertgasrate derart zu regeln, dass das zweite vorgebbare Inertisierungsniveau in dem Schutzraum (2) eingestellt und/oder gehalten wird.

4. Inertisierungsvorrichtung nach Anspruch 3, wobei der effektive Strömungsquerschnitt des Abschnittes (43a) mittels der Sicherheitseinrichtungs-Steuereinheit (40) einstellbar ist.

5. Inertisierungsvorrichtung nach einem der vorhergehenden Ansprüche, wobei das Bypass-Rohrleitungssystem (43) einen von der Sicherheitseinrichtungs-Steuereinheit (40) ansteuerbaren Volumenstromregler (44) zum Begrenzen der dem Schutzraum (2) über das Bypass-Rohtleitungssystem (43) zugeführten Inertgasrate aufweist.

6. Inertisierungsvorrichtung nach einem der vorhergehenden Ansprüche, welche ferner zumindest eine Sauerstoff-Erfassungseinrichtung (50) zum Erfassen des Sauerstoffanteils in der Raumluft des Schutzraumes (2) aufweist, wobei die Inertgasanlagen-Steuereinheit (30) und/oder die Sicherheitseinrichtungs-Steuereinheit (40) ausgelegt sind, die dem Schutzraum (2) zugeführte Inertgasrate in Abhängigkeit von dem in der Raumluft des Schutzraumes (2) gemessen Sauerstoffanteil einzustellen.

7. Inertisierungsvorrichtung nach Anspruch 6, wobei die Sauerstoff Erfassungseinrichtung (50) eine Vielzahl parallel arbeitende Sauerstoffdetektoren aufweist, wobei die Inertgasanlagen-Steuereinheit (30) und/oder die Sicherheitseinrichtungs-Steuereinheit (40) ausgelegt sind, in Abhängigkeit von jedem der mit den jeweiligen Sauerstoffdetektoren in der Raumluft des Schutzraumes (2) gemessenen Sauerstoffanteile die dem Schutzraum (2) zugeführte Inertgasrate einzustellen.

8. Inertisierungsvorrichtung nach Anspruch 7, wobei die Inertgasanlagen-Steuereinheit (30) und/oder die Sicherheitseinrichtungs-Steuereinheit (40) ausgelegt sind, eine Störungsmeldung und/oder ein Not-AUS-Signal zum Abschalten der Inertgasanlage (10, 11, 12) auszugeben, wenn zumindest ein Sauerstoffdetektor einen Sauerstoffanteil in der Raumluft des Schutzraumes (2) anzeigt, der im Hinblick auf die mit den anderen Sauerstoffdetektoren gemessenen Sauerstoffanteile eine Abweichung aufweist, die einen bestimmten vorgebbaren Wert überschreitet.

9. Inertisierungsvorrichtung nach einem der Ansprüche 6 bis 8, wobei die Sauerstoff-Erfassungseinrichtung (50) eine aspirative Sauerstoff-Erfassungseinrichtung aufweist.

10. Inertisierungsvorrichtung nach einem der vorhergehenden Ansprüche, welche ferner eine Frischluft-Zufuhreinrichtung (60) zum geregelten Einleiten von Frischluft und/oder Sauerstoff in den Schutzraum (2) aufweist, wobei die Frischluft-Zufuhreinrichtung (60) mittels der Inertgasanlagen-Steuereinheit (30) und/oder der Sicherheitseinrichtungs-Steuereinheit (40), vorzugsweise in Abhängigkeit des Sauerstoffanteils in der Raumluft des Schutzraumes (2), ansteuerbar ist.

11. Inertisierungsvorrichtung nach einem der vorhergehenden Anspruche, wobei die Inertgasanlage (10, 11, 12) einen Umgebungsluft-Kompressor (10) und einen hiermit verbundenen Inertgasgenerator (11) aufweist, wobei die Inertgasanlagen-Steuereinheit (30) ausgelegt ist, die Luftförderrate des Umgebungsluft-Kompressors (10) derart zu steuern, dass die von der Inertgasanlage (10, 11, 12) bereitgestellte Inertgasrate auf den zum Einstellen und/oder Halten des ersten vorgebbaren Inertisierungsniveaus geeigneten Wert gesetzt ist.

12. Inertisierungsvorrichtung nach einem der vorhergehenden Ansprüche, wobei die Inertgasanlage (10, 11, 12) einen Inertgas-Druckspeicherbehälter (12) aufweist, wobei die Inertgasanlagen-Steuereinheit (30) ausgelegt ist, einen dem Inertgas-Druckspeicherbehälter (12) zugeordneten und mit dem Zufuhrrohrsystem (20) verbundenen ansteuerbaren Druckminderer derart anzusteuern, um die von der Inertgasanlage (10, 11, 12) bereitgestellte Inertgasrate auf den zum Einstellen und/oder Halten des vorgebbaren ersten Inertisierungsniveaus geeigneten Wert zu setzen.

13. Inertisierungsvorrichtung nach Anspruch 12, welche ferner eine druckabhängige Ventileinrichtung (14) aufweist, die in einem ersten vorgebbaren Druckbereich geöffnet ist und eine Befüllung des Inertgas-Druckspeicherbehälters (12) mittels der Inertgasanlage (10, 11, 12) erlaubt.

14. Inertisierungsvorrichtung nach Anspruch 13, wobei die Sicherheitseinrichtung ein mit dem Inertgas-Druckspeicherbehälter (12) verbundenes Bypass-Rohrleitungssystem (43) aufweist.

15. Inertisierungsvorrichtung nach einem der vorhergehenden Ansprüche, wobei das erste und/oder zweite vorgebbare Inertisierungsniveau ein Vollinertisierungsniveau, ein Grundinertisierungsniveau oder ein Begehbarkeits-Inertisierungsniveau ist.

## Claims

1. Inerting apparatus (1) for setting and holding predeterminable inerting levels in a protective space (2) to be monitored, with:
- an activatable inert-gas plant (10, 11, 12) for the provision of inert gas;
- a supply-pipe system (20) which is connected to the inert-gas plant (10, 11, 12) and which is connectable to the protective space (2), in order to supply the inert gas provided by the inert-gas plant (10, 11, 12) to the protective space (2); and
- an inert-gas plant control unit (30) which is designed for activating the inert-gas plant (10, 11, 12) in such a way that an inert-gas rate provided by the inert-gas plant (10, 11, 12) assumes a value which is suitable for setting and/or holding a first predeterminable inerting level in the protective space (2),
**characterized in that**
the inerting apparatus (1) has, furthermore, a safety device (40, 41, 42, 43) which is designed, in the event of a fault in the activation of the inert-gas plant (10, 11, 12) or in the event of a failure of the inert-gas plant control unit (30), to regulate the inert-gas rate supplied to the protective space (2), in such a way that a second predeterminable inerting level is set and/or held in the protective space (2), the safety device (40, 41, 42, 43) having the following:
- at least one first activatable shut-off valve (41), assigned to the supply-pipe system (20), for interrupting the connection capable of being made between the inert-gas plant (10, 11, 12) and the protective space (2) by means of the supply-pipe system (20);
- at least one bypass pipeline system (43) with a second activatable shut-off valve (42) for making a bypass connection between the inert-gas plant (10, 11, 12) and the protective space (2), the bypass connection bridging the first activatable shut-off valve (41), and
- a safety-device control unit (40) which is designed, in the event of a fault in the activation of the inert-gas plant (10, 11, 12) or in the event of a failure of the inert-gas plant control unit (30), to close the first shut-off valve (41) and to open the second shut-off valve (42), the bypass pipeline system (43) being designed to regulate the inert-gas rate supplied to the protective space (2) via the bypass pipeline system (43), in such a way that the second predeterminable inerting level is set and/or held in the protective space (2).

2. Inerting apparatus according to Claim 1, the safety device (40, 41, 42, 43) being designed, in such a way that the second predeterminable inerting level has to be set or held in the protective space (2), to reduce the maximum inert-gas rate supplied to the protective space, in such a way that the oxygen fraction in the protective space (2) cannot undershoot the second predeterminable inerting level.

3. Inerting apparatus according to one of the preceding claims, the bypass pipeline system (43) having a portion (43a) with an effective flow cross section which is designed for regulating the inert-gas rate supplied to the protective space (2) via the bypass pipeline system (43), in such a way that the second predeterminable inerting level is set and/or held in the protective space (2).

4. Inerting apparatus according to Claim 3, the effective flow cross section of the portion (43a) being capable of being set by means of the safety-device control unit (40).

5. Inerting apparatus according to one of the preceding claims, the bypass pipeline system (43) having a volume flow controller (44), activatable by the safety-device control unit (40), for limiting the inert-gas rate supplied to the protective space (2) via the bypass pipeline system (43).

6. Inerting apparatus according to one of the preceding claims, which has, furthermore, at least one oxygen detection device (50) for detecting the oxygen fraction in the space air of the protective space (2), the inert-gas plant control unit (30) and/or the safety-device control unit (40) being designed to set the inert-gas rate supplied to the protective space (2) as a function of the oxygen fraction measured in the space air of the protective space (2).

7. Inerting apparatus according to Claim 6, the oxygen detection device (50) having a multiplicity of parallel-operating oxygen detectors, the inert-gas plant control unit (30) and/or the safety-device control unit (40) being designed to set the inert-gas rate supplied to the protective space (2) as a function of each of the oxygen fractions measured in the space air of the protective space (2) by the respective oxygen detectors.

8. Inerting apparatus according to Claim 7, the inert-gas plant control unit (30) and/or the safety-device control unit (40) being designed to output a fault warning and/or an emergency OFF signal for shutting down the inert-gas plant (10, 11, 12) when at least one oxygen detector indicates an oxygen fraction in the space air of the protective space (2) which, in terms of the oxygen fractions measured by the other oxygen detectors, has a deviation which overshoots a specific predeterminable value.

9. Inerting apparatus according to one of Claims 6 to 8, the oxygen detection device (50) having an aspirative oxygen detection device.

10. Inerting apparatus according to one of the preceding claims, which has, furthermore, a fresh-air supply device (60) for the regulated introduction of fresh air and/or oxygen into the protective space (2), the fresh-air supply device (60) being activatable by means of the inert-gas plant control unit (30) and/or the safety-device control unit (40), preferably as a function of the oxygen fraction in the space air of the protective space (2).

11. Inerting apparatus according to one of the preceding claims, the inert-gas plant (10, 11, 12) having an ambient-air compressor (10) and an inert-gas generator (11) connected thereto, the inert-gas plant control unit (30) being designed to control the air-conveying rate of the ambient-air compressor (10) in such a way that the inert-gas rate provided by the inert-gas plant (10, 11, 12) is set at the value suitable for setting and/or holding the first predeterminable inerting level.

12. Inerting apparatus according to one of the preceding claims, the inert-gas plant (10, 11, 12) having an inert-gas pressure reservoir (12), the inert-gas plant control unit (30) being designed to activate an activatable pressure reducer assigned to the inert-gas pressure reservoir (12) and connected to the supply-pipe system (20), in such a way as to set the inert-gas rate provided by the inert-gas plant (10, 11, 12) at the value suitable for setting and/or holding the predeterminable first inerting level.

13. Inerting apparatus according to Claim 12, which has, furthermore, a pressure-dependent valve device (14) which is opened in a first predeterminable pressure range and makes it possible to fill the inert-gas pressure reservoir (12) by means of the inert-gas plant (10, 11, 12).

14. Inerting apparatus according to Claim 13, the safety device having a bypass pipeline system (43) connected to the inert-gas pressure reservoir (12).

15. Inerting apparatus according to one of the preceding claims, the first and/or the second predeterminable inerting level being a full inerting level, a basic inerting level or a walk-in inerting level.

## Revendications

1. Dispositif d'inertisation (1) permettant de régler et de maintenir des niveaux d'inertisation prédéfinissables dans un abri protecteur (2) à surveiller, avec :
- une installation de gaz inerte (10, 11, 12) pouvant être actionnée pour mettre à disposition un gaz inerte ;
- un système de tuyau d'alimentation (20) relié à l'installation de gaz inerte (10, 11, 12), lequel peut être raccordé à l'abri protecteur (2) afin de conduire le gaz inerte mis à disposition par l'installation de gaz inerte (10, 11, 12) dans l'abri protecteur (2) ; et
- une unité de commande d'installation de gaz inerte (30), laquelle est conçue pour actionner l'installation de gaz inerte (10, 11, 12) de telle sorte qu'un taux de gaz inerte mis à disposition par l'installation de gaz inerte (10, 11, 12) prenne une valeur qui est appropriée pour régler et/ou maintenir un premier niveau d'inertisation prédéfinissable dans l'abri protecteur (2),
**caractérisé en ce que**
le dispositif d'inertisation (1) comprend en outre un dispositif de sécurité (40, 41, 42, 43) qui est conçu pour réguler le taux de gaz inerte alimenté dans l'abri protecteur (2) lors d'une panne de l'actionnement de l'installation de gaz inerte (10, 11, 12) ou lors d'une défaillance de l'unité de commande d'installation de gaz inerte (30) de telle sorte que, dans l'abri protecteur (2), un second niveau d'inertisation prédéfinissable soit réglé et/ou maintenu, le dispositif de sécurité (40, 41, 42, 43) comprenant ce qui suit :
- au moins une première vanne d'arrêt (41) associée au système de tuyau d'alimentation (20), qui peut être actionnée afin de couper la liaison pouvant être établie entre l'installation de gaz inerte (10, 11, 12) et l'abri protecteur (2) au moyen du système de tuyau d'alimentation (20) ;
- au moins un système de conduite de dérivation (43) avec une seconde vanne d'arrêt (42) pouvant être actionnée afin d'établir une liaison de dérivation entre l'installation de gaz inerte (10, 11, 12) et l'abri protecteur (2), la liaison de dérivation court-circuitant la première vanne d'arrêt (41) pouvant être actionnée, et
- une unité de commande de dispositif de sécurité (40), laquelle est conçue pour fermer la première vanne d'arrêt (41) et ouvrir la seconde vanne d'arrêt (42) lors d'une panne de l'actionnement de l'installation de gaz inerte (10, 11, 12) ou lors d'une défaillance de l'unité de commande d'installation de gaz inerte (30), le système de conduite de dérivation (43) étant conçu pour réguler le taux de gaz inerte conduit dans l'abri protecteur (2) par l'intermédiaire du système de conduite de dérivation (43) de telle sorte que, dans l'abri protecteur (2), le second niveau d'inertisation prédéfinissable soit réglé et/ou maintenu.

2. Dispositif d'inertisation selon la revendication 1, dans lequel le dispositif de sécurité (40, 41, 42, 43) est conçu de façon à ce que, dans un cas où le second niveau d'inertisation prédéfinissable doit être réglé ou maintenu, le dispositif de sécurité (40, 41, 42, 43) réduise le taux de gaz inerte alimenté au maximum dans l'abri protecteur (2), de telle sorte que la part d'oxygène dans l'abri protecteur (2) ne puisse pas être inférieure au second niveau d'inertisation prédéfinissable.

3. Dispositif d'inertisation selon l'une quelconque des revendications précédentes, dans lequel le système de conduite de dérivation (43) comprend un tronçon (43a) avec une section d'écoulement effective, qui est conçu pour réguler le taux de gaz inerte alimenté dans l'abri protecteur (2) par l'intermédiaire du système de conduite de dérivation (43), de telle sorte que le second niveau d'inertisation prédéfinissable soit réglé et/ou maintenu dans l'abri protecteur (2).

4. Dispositif d'inertisation selon la revendication 3, dans lequel la section d'écoulement effective du tronçon (43a) peut être réglée au moyen de l'unité de commande de dispositif de sécurité (40).

5. Dispositif d'inertisation selon l'une quelconque des revendications précédentes, dans lequel le système de conduite de dérivation (43) comprend un régulateur de débit volumique (44) pouvant être actionné par l'unité de commande de dispositif de sécurité (40) afin de limiter le taux de gaz inerte alimenté dans l'abri protecteur (2) par l'intermédiaire du système de conduite de dérivation (43).

6. Dispositif d'inertisation selon l'une quelconque des revendications précédentes, lequel comprend en outre au moins un dispositif de détection d'oxygène (50) permettant de détecter la part d'oxygène dans l'air ambiant de l'abri protecteur (2), l'unité de commande d'installation de gaz inerte (30) et/ou l'unité de commande de dispositif de sécurité (40) étant conçues pour régler le taux de gaz inerte alimenté dans l'abri protecteur (2) en fonction de la part d'oxygène mesurée dans l'air ambiant de l'abri protecteur (2).

7. Dispositif d'inertisation selon la revendication 6, dans lequel le dispositif de détection d'oxygène (50) comprend une pluralité de détecteurs d'oxygène travaillant en parallèle, l'unité de commande d'installation de gaz inerte (30) et/ou l'unité de commande de dispositif de sécurité (40) étant conçues pour régler le taux de gaz inerte alimenté dans l'abri protecteur (2) en fonction de chacune des parts d'oxygène mesurées dans l'air ambiant de l'abri protecteur (2) à l'aide des détecteurs d'oxygène respectifs.

8. Dispositif d'inertisation selon la revendication 7, dans lequel l'unité de commande d'installation de gaz inerte (30) et/ou l'unité de commande de dispositif de sécurité (40) sont conçues pour émettre un message de défaillance et/ou un signal d'arrêt d'urgence permettant de couper l'installation de gaz inerte (10, 11, 12) lorsque au moins un détecteur d'oxygène affiche une part d'oxygène dans l'air ambiant de l'abri protecteur (2) qui présente, par rapport aux parts d'oxygène mesurées à l'aide des autres détecteurs, une déviation qui est supérieure à une valeur déterminée prédéfinissable.

9. Dispositif d'inertisation selon l'une quelconque des revendications 6 à 8, dans lequel le dispositif de détection d'oxygène (50) comprend un dispositif de détection d'oxygène aspiratif.

10. Dispositif d'inertisation selon l'une quelconque des revendications précédentes, lequel comprend en outre un dispositif d'alimentation en air frais (60) permettant l'introduction régulée d'air frais et/ou d'oxygène dans l'abri protecteur (2), le dispositif d'alimentation en air frais (60) pouvant être actionné au moyen de l'unité de commande d'installation de gaz inerte (30) et/ou de l'unité de commande de dispositif de sécurité (40), de préférence en fonction de la part d'oxygène dans l'air ambiant de l'abri protecteur (2).

11. Dispositif d'inertisation selon l'une quelconque des revendications précédentes, dans lequel l'installation de gaz inerte (10, 11, 12) comprend un compresseur d'air ambiant (10) et un générateur de gaz inerte (11) relié à celui-ci, l'unité de commande d'installation de gaz inerte (30) étant conçue pour commander le débit d'air du compresseur d'air ambiant (10) de telle sorte que le taux de gaz inerte mis à disposition par l'installation de gaz inerte (10, 11, 12) soit fixé à la valeur appropriée pour régler et/ou maintenir le premier niveau d'inertisation prédéfinissable.

12. Dispositif d'inertisation selon l'une quelconque des revendications précédentes, dans lequel l'installation de gaz inerte (10, 11, 12) comprend un récipient d'accumulation de pression de gaz inerte (12), l'unité de commande d'installation de gaz inerte (30) étant conçue pour commander un réducteur de pression pouvant être actionné, associé au récipient d'accumulation de pression de gaz inerte (12) et relié au système de tuyau d'alimentation (20), afin d'établir le taux de gaz inerte mis à disposition par l'installation de gaz inerte (10, 11, 12) à la valeur appropriée pour régler et/ou maintenir le premier niveau d'inertisation prédéfinissable.

13. Dispositif d'inertisation selon la revendication 12, lequel comprend en outre un dispositif à vanne (14) dépendant de la pression qui est ouvert dans une première gamme de pression prédéfinissable et permet un remplissage du récipient d'accumulation de pression de gaz inerte (12) au moyen de l'installation de gaz inerte (10, 11, 12).

14. Dispositif d'inertisation selon la revendication 13, dans lequel le dispositif de sécurité comprend un système de conduite de dérivation (43) relié au récipient d'accumulation de pression de gaz inerte (12) .

15. Dispositif d'inertisation selon l'une quelconque des revendications précédentes, dans lequel le premier et/ou le second niveau d'inertisation prédéfinissable est un niveau d'inertisation totale, un niveau d'inertisation de base ou un niveau d'inertisation d'accessibilité.
